# EUROPÄISCHE PATENTSCHRIFT

(11) **EP 1 716 790 B1**
(45) Veröffentlichungstag und Bekanntmachung des Hinweises auf die Patenterteilung: **18.06.2008**
(21) Anmeldenummer: 06008193.2
(22) Anmeldetag: 20.04.2006
(51) Int. Cl.: A47C 23/00

(54) **Federsystem**
Spring system
Système ressort

(30) Priorität: 21.04.2005 DE 202005006399 U
(43) Veröffentlichungstag der Anmeldung: 02.11.2006
(73) Patentinhaber: Diemer & Dr. Jaspert GbR, 85630 Grasbrunn (DE)
(72) Erfinder: Diemer, Gregor, 85456 Wartenberg (DE); Jaspert, Bodo, 85630 Grasbrunn (DE)
(74) Vertreter: Manitz, Gerhart

(56) Entgegenhaltungen:
- EP-A- 0 401 712
- EP-A- 1 155 643
- DE-U1- 9 418 652
- FR-A- 2 647 000
- US-A- 4 736 932

## Beschreibung

Die vorliegende Erfindung betrifft ein Federsystem für eine Matratze oder Untermatratze mit mindestens einem Federelement mit zwei in Federrichtung elastisch gegeneinander bewegbaren Teilen, wie Deckplatte und Bodenplatte, und Mitteln zum Verstellen der Federhärte des Federsystems.

Derartige Federsysteme sind in vielfältiger Weise bekannt beispielsweise aus der EP-A-1 155 643. Sie werden beispielsweise als Einzelstützelemente in Untermatratzen anstelle von herkömmlichen Federleisten angewendet, um eine Matratze punktgenau abzustützen. Bevorzugt sind die Einzelstützelemente nur in Teilbereichen der Untermatratze vorgesehen. Derartige Federsysteme können außerdem in Matratzen selbst angewendet werden, nämlich bei sogenannten Federkernmatratzen.

Der Erfindung liegt die Aufgabe zugrunde, die Verstellung der Federhärte derartiger Federsysteme zu vereinfachen und zu verbessern.

Diese Aufgabe wird dadurch gelöst, das an einem der beiden Teile oder einem mit diesem verbundenen Element wie Stützlatte für das Federelement ein elastisch verformbares Element mit verstellbarer Federhärte abgestützt ist, an welchem ein mit dem anderen Teil verbundenes Betätigungselement beim gegeneinander Bewegen der beiden Teile angreift und es verformt.

Durch die Verwendung eines elastisch verformbaren Elementes, an welchem ein mit dem Federelement verbundenes Betätigungselement angreift, ergeben sich vorteilhafte Möglichkeiten einer Verstellung der Federhärte, da das zusätzliche elastische Element unabhängig von dem eigentlichen Federelement ausgewählt und ausgebildet werden kann.

Bevorzugt ist die Federhärte des Verformungselementes manuell verstellbar. Dies ist zum einen kostengünstig in der Herstellung und in der Handhabung und vermeidet zum anderen reparaturanfällige elektrische, pneumatische oder hydraulische Systeme.

Das Verformungselement kann insbesondere als Gummizug ausgebildet sein. Ein Gummizug hat den Vorteil, dass dessen Federhärte durch einfaches Strecken des Gummizuges verstellbar ist. Dadurch kann der Gummizug beispielsweise durch Aufwickeln auf eine Trommel in seiner Härte verstellt werden. Darüber hinaus ist ein Gummizug kostengünstig, platzsparend und kann sich gut an die örtlichen Gegebenheiten anpassen.

Eine andere Möglichkeit der Verstellung eines Gummizuges besteht darin, diesen durch ein Hülsenelement mit Sperreinrichtung zu führen. Nach entsprechendem Strecken des Gummizuges verhindert die Sperreinrichtung eine Verkürzung des Gummizuges, so dass dieser gespannt bleibt und die gewünschte Federhärte aufweist.

Bei der Sperreinrichtung kann es sich insbesondere um einen sich unter Federlast auf dem Gummizug abstützenden Bolzen handeln, wie er beispielsweise aus der Bekleidungsindustrie für die Verstellung von Kordeln bekannt ist. Die Handhabung eines solchen Systems ist besonders einfach.

Das Betätigungselement zur Betätigung des verformbaren Elementes kann insbesondere als Stößel ausgebildet sein. Diese Ausbildung ist fertigungstechnisch einfach und trotzdem funktionssicher.

Eine andere Möglichkeit besteht darin, das Betätigungselement als Hebel auszubilden, der bei Kompression des Federelementes verkippt wird und das Verformungselement betätigt. Dies ist in bestimmten Anwendungsfällen ebenfalls vorteilhaft.

Das erfindungsgemäße Federsystem kann vorteilhaft in einer Federanordnung eingesetzt werden, indem mehrere erfindungsgemäße Federsysteme nebeneinander angeordnet werden. Die Federsysteme können dabei insbesondere in Reihen und/oder Spalten angeordnet sein. Dadurch ergibt sich eine flächige elastische Abstützung beispielsweise als Untermatratze oder Teil einer Untermatratze oder als Matratze selbst.

Besonders bevorzugt ist es, wenn mehrere nebeneinander angeordnete Federsysteme ein gemeinsames Verformungselement aufweisen. So kann insbesondere ein Gummizug eine komplette Spalte oder eine komplette Reihe übergreifen. Dies ist besonders kostengünstig in der Herstellung auch vorteilhaft in der Anwendung, da durch Strecken des einen Gummizuges die Federhärte aller zugehöriger Federsysteme verändert werden kann.

Nach einer weiteren Ausgestaltung der Erfindung ist eine Federanordnung mit mehreren in Reihen und/oder Spalten angeordneten Federsystemen mit verstellbarer Federhärte vorgesehen, bei welcher ein mehrere Federsysteme erfassender Bowdenzug zur Verstellung der Federhärte vorgesehen ist. Die Verstellung mittels eines Bowdenzuges hat den Vorteil, dass sich dieser flexibel anpassen kann. Beispielsweise bei der Verstellung von auf Federleisten angeordneten Federsystemen kann sich der Bowdenzug zusammen mit der Federleiste durchbiegen. Darüber hinaus ist ein Bowdenzug einfach in der Handhabung.

Ausführungsbeispiele der Erfindung sind in den Zeichnungen dargestellt und werden nachfolgend beschrieben. Es zeigen, jeweils in schematischer Darstellung,
- Fig. 1: eine Federanordnung mit mehreren erfindungsgemäßen Federsystemen,
- Fig. 2: eine Variante zu Fig. 1, und
- Fig. 3: einen Ausschnitt aus einer Matratze mit Federsystemen entsprechend Fig. 2.

Bei der in Fig. 1 dargestellten Federanordnung sind mehrere Federsysteme 1 nebeneinander angeordnet, wobei zusätzlich zu den dargestellten drei Federsystemen noch weitere vorhanden sein können. Jedes Federsystem 1 umfasst ein Federelement 2 mit einer Deckplatte 3 und einer Bodenplatte 4. Zwischen Deckplatte 3 und Bodenplatte 4 sind zwei einmal nach außen abgewinkelte Federstreben 5 angeordnet, die sich bei Ausüben einer Kraft gemäß Pfeil I auf die Deckplatte 3 elastisch verformen, wie dies bei dem mittleren der drei Elemente in Fig. 1 dargestellt ist.

Die Federelemente 2 sind jeweils mit ihrer Bodenplatte 4 auf einer Stützlatte 6 angeordnet. Seitlich zur Latte 6 ist ein Gummizug 7 vorgesehen, der zwischen jeweils zwei Federelementen 2 durch Ösen 8 hindurchgeführt ist, die seitlich an der Latte 6 angebracht sind. Mit der Deckplatte 3 des Federelements 2 ist jeweils ein Stößel 9 verbunden, der sich nach unten bis zum Gummizug 7 erstreckt. Der Stößel 9 ist dabei so angeordnet, dass der Gummizug 7 bei Kompression des Federelementes 2 gemäß Pfeil I nach unten durchgebogen wird, wie dies beim mittleren Federelement 2 in Fig. 1 gezeigt ist. Die Federelastizität des Gummizuges 7 addiert sich dadurch zur Federhärte des Federelementes 2 hinzu. Dementsprechend kann die Federhärte des Federsystems 1 durch Spannen des Gummizuges 7 verändert werden, und zwar für alle nebeneinander angeordneten Federsysteme 1 gleichmäßig.

Die Verstellung der Federhärte des Gummizuges 7 erfolgt beispielsweise durch Aufwickeln desselben auf eine Rolle. Eine andere Möglichkeit besteht darin, den Gummizug 7 durch ein Hülsenelement zu ziehen und im Hülsenelement durch eine Sperreinrichtung zu arretieren.

Bei der in Fig. 2 dargestellten Variante sind die Federelemente 2 der Federsysteme 1 im Wesentlichen gleich ausgebildet wie die Federelemente von Fig. 1. Sie weisen lediglich zusätzlich Stützen 10 auf, die mit der Bodenplatte 4 verbunden sind und nach oben ragen. Zwischen diesen Stützen 10 ist nun der Gummizug 7 gespannt, wobei jedes Federelement 2 einen Gummizug 7 aufweist. Der Gummizug 7 wird wiederum durch den Stößel 9 nach unten durchgebogen, wenn das Federelement 2 durch Einwirkung einer Kraft in Richtung Pfeil I komprimiert wird. Auch hier ergibt sich dadurch eine veränderte Federhärte des Federsystems 1, die durch Spannen des Gummizugs 7 veränderbar ist. Hier sowie bei der vorhergehenden Variante kann der Stößel 9 auch einen Abstand zum Gummizug 7 aufweisen, so dass der Beitrag des Gummizugs 7 zur Federhärte erst nach einem bestimmten Weg auftritt. Dadurch ergibt sich eine zweistufige Federkennlinie des Federsystems 1.

Die dargestellten Federsysteme 1 können in Reihen und/oder Spalten angeordnet werden, um eine federnde Stützfläche zu bilden. Sie können insbesondere Teil einer Untermatratze sein, auf welche eine Matratze aufgelegt wird. Sie können aber auch als Federkern innerhalb einer Matratze eingesetzt werden. Bei der Variante von Fig. 1 besteht dabei der Vorteil, dass auch die innenliegenden Federsysteme durch Spannen des Gummizugs 7 einfach von außen in der Federhärte verstellt werden können. Bei der Variante von Fig. 2 könnte die Verstellung über einen Bowdenzug erfolgen, so dass auch hier eine Verstellung innenliegender Federsysteme von außen her möglich wäre.

Bei der in Fig. 3 dargestellten Matratze sind Federsysteme 1 verwendet, wie sie in Fig. 2 dargestellt und vorstehend beschrieben sind. Die Federsysteme 1 sind zwischen zwei Schaumstofflagen 11 und 12 angeordnet. Sie können dabei auch in Taschen angeordnet sein. Die Funktionsweise ist entsprechend der Verwendung in Verbindung mit den Stützlatten 6 von Fig. 2.

### Bezugszeichenliste

- 1: Federsystem
- 2: Federelement
- 3: Deckplatte
- 4: Bodenplatte
- 5: Federstrebe
- 6: Latte
- 7: Gummizug
- 8: Öse
- 9: Stößel
- 10: Stütze

- I: Kraftrichtung

## Patentansprüche

1. Federsystem für eine Matratze oder Untermatratze mit mindestens einem Federelement (2) mit zwei in Federrichtung (I) elastisch gegeneinander bewegbaren Teilen, wie Deckplatte (3) und Bodenplatte (4), und Mitteln zum Verstellen der Federhärte des Federsystems (1),
**dadurch gekennzeichnet,**
**dass** an einem der beiden Teile (4) oder einem mit diesem verbundenen Element (6) wie Stützlatte (8) für das Federelement (2) ein elastisch verformbares Element (7) mit verstellbarer Federhärte abgestützt ist, an welchem ein mit dem anderen Teil (3) verbundenes Betätigungselement (9) beim gegeneinander Bewegen der beiden Teile (3, 4) angreift und es verformt.

2. Federsystem nach Anspruch 1,
**dadurch gekennzeichnet,**
**dass** die Federhärte des Verformungselements (7) manuell verstellbar ist.

3. Federsystem nach Anspruch 1 oder 2,
**dadurch gekennzeichnet,**
**dass** das Verformungselement (7) als Gummizug ausgebildet ist, wobei bevorzugt der Gummizug (7) zur Verstellung der Federhärte auf eine Trommel aufwickelbar ist.

4. Federsystem nach Anspruch 3,
**dadurch gekennzeichnet,**
**dass** der Gummizug durch ein Hülsenelement mit Sperreinrichtung geführt ist, wobei die Sperreinrichtung bevorzugt ein sich unter Federlast auf dem Gummizug abstützender Bolzen ist.

5. Federsystem nach einem der vorhergehenden Ansprüche,
**dadurch gekennzeichnet,**
**dass** das Betätigungselement (9) ein Stößel oder ein Hebel ist.

6. Federanordnung,
**dadurch gekennzeichnet,**
**dass** mehrere Federsysteme (1) nach einem der vorhergehenden Ansprüche nebeneinander angeordnet sind.

7. Federanordnung nach Anspruch 6,
**dadurch gekennzeichnet,**
**dass** die Federsysteme (1) in Reihen und/oder Spalten angeordnet sind, wobei mehrere nebeneinander angeordnete Federsysteme (1) bevorzugt ein gemeinsames Verformungselement (7) aufweisen, wobei weiter bevorzugt ein Gummizug (7) eine komplette Spalte oder eine komplette Reihe übergreift.

8. Federanordnung nach Anspruch 7,
**dadurch gekennzeichnet,**
**dass** ein mehrere Federsysteme (1) erfassender Bowdenzug zur Verstellung der Federhärte vorgesehen ist.

9. Matratze mit einer Federanordnung mit Federsystemen (1) gemäß einem der vorhergehenden Ansprüche, wobei bevorzugt die Federsysteme (1) zwischen zwei elastischen Schichten (11, 12), insbesondere Schaumstoff- oder Kautschukschichten angeordnet sind.

10. Untermatratze mit einer Federanordnung mit Federsystemen (1) gemäß einem der vorhergehenden Ansprüche.

## Claims

1. A spring system for a mattress or a mattress support having at least one spring element (2) with two parts, such as a cover plate (3) and a base plate (4) which are movable elastically with respect to one another in the spring direction (I), and having means for the adjustment of the spring hardness of the spring system (1),
**characterised in that**
an elastically deformable element (7) with adjustable spring hardness is supported at one of the two parts (4) or at an element (6) connected thereto such as a support slat (8) for the spring element (2) and an actuation element 9) connected to the other part (3) engages at said elastically deformable element and deforms it when the two parts (3, 4) are moved with respect to one another.

2. A spring element in accordance with claim 1, **characterised in that** the spring hardness of the deformation element (7) can be adjusted manually.

3. A spring system in accordance with claim 1 or claim 2, **characterised in that** the deformation element (7) is designed as an elasticated band, with the elasticated band (7) preferably being able to be wound up onto a drum for the adjustment of the spring hardness.

4. A spring element in accordance with claim 3, **characterised in that** the elasticated band is guided through a sleeve element with a blocking device, with the blocking device preferably being a bolt supported on the elasticated band under a spring load.

5. A spring element in accordance with any one of the preceding claims, **characterised in that** the actuation element (9) is a tappet or a lever.

6. A spring arrangement, **characterised in that** a plurality of spring systems (1) in accordance with any one of the previous claims are arranged next to one another.

7. A spring arrangement in accordance with claim 6, **characterised in that** the spring systems (1) are arranged in rows and/or columns, with a plurality of spring systems (1) arranged next to one another preferably having a common deformation element (7), with an elasticated band (7) further preferably engaging over a complete column or a complete row.

8. A spring arrangement in accordance with claim 7, **characterised in that** a Bowden cable covering a plurality of spring systems (1) is provided for the adjustment of the spring hardness.

9. A mattress having a spring arrangement with spring systems (1) in accordance with any one of the preceding claims, wherein the spring systems (1) are preferably arranged between two elastic layers (11, 12), in particular foam layers or rubber layers.

10. A mattress support having a spring arrangement with spring systems (1) in accordance with any one of the preceding claims.

## Revendications

1. Système à ressort pour un matelas ou pour un sommier, comprenant au moins un élément de ressort (2) avec deux parties déplaçable élastiquement l'une par rapport à l'autre dans la direction de ressort (I), comme une plaque de couverture (3) et une plaque de fond (4) et des moyens pour régler la dureté du système à ressort (1),
**caractérisé en ce qu'**un élément élastiquement déformable avec dureté réglable est soutenu sur l'une des deux parties (4) ou sur un élément (6) relié à celle-ci, comme une latte de soutien (8) pour l'élément de ressort (2), élément déformable sur lequel attaque un élément d'actionnement (9) relié à l'autre partie (3) lors du déplacement des deux parties (3, 4) l'une par rapport à l'autre, et le déforme.

2. Système à ressort selon la revendication 1,
**caractérisé en ce que** la dureté de l'élément déformable (7) est réglable manuellement.

3. Système à ressort selon la revendication 1 ou 2,
**caractérisé en ce que** l'élément déformable (7) est réalisé sous forme d'élément de traction en caoutchouc, l'élément de traction en caoutchouc (7) étant de préférence bobiné sur un tambour pour le réglage de la dureté.

4. Système à ressort selon la revendication 3,
**caractérisé en ce que** l'élément de traction en caoutchouc est guidé à travers un élément en gaine avec système de blocage, le système de blocage étant de préférence un goujon soutenu sous la charge du ressort sur l'élément de traction en caoutchouc.

5. Système à ressort selon l'une des revendications précédentes,
**caractérisé en ce que** l'élément d'actionnement (9) est un poussoir ou un levier.

6. Agencement à ressort,
**caractérisé en ce que** plusieurs systèmes à ressort selon l'une des revendications précédentes sont agencés les uns à côté des autres.

7. Agencement à ressort selon la revendication 6,
**caractérisé en ce que** les systèmes à ressort (1) sont agencés en rangées et/ou en colonnes, plusieurs systèmes à ressort (1) agencés les uns à côté des autres présentant de préférence un élément déformable commun (7), et un élément de traction en caoutchouc (7) coiffe de préférence une colonne complète ou une rangée complète.

8. Agencement à ressort selon la revendication 7,
**caractérisé en ce qu'**il est prévu un câble Bowden qui concerne plusieurs systèmes à ressort (1) pour le réglage de la dureté.

9. Matelas comprenant un agencement à ressort comprenant des systèmes à ressort (1) selon l'une des revendications précédentes, dans lequel les systèmes à ressort (1) sont de préférence agencés entre deux couches élastiques (11, 12) en particulier des couches en mousse ou en caoutchouc.

10. Sommier comprenant un agencement à ressort avec des systèmes à ressort (1) selon l'une des revendications précédentes.
